# EUROPÄISCHE PATENTSCHRIFT

(11) **EP 0 554 426 B1**
(45) Veröffentlichungstag und Bekanntmachung des Hinweises auf die Patenterteilung: **08.03.1995**
(21) Anmeldenummer: 92917652.7
(22) Anmeldetag: 21.08.1992
(51) Int. Cl.: A63C 9/088

(54) **SICHERHEITSSKIBINDUNG**
SAFETY SKI BINDING
FIXATION DE SECURITE POUR SKIS

(30) Priorität: 23.08.1991 AT 1665/91
(43) Veröffentlichungstag der Anmeldung: 11.08.1993
(73) Patentinhaber: HTM Sport- und Freizeitgeräte Aktiengesellschaft, A-2320 Schwechat (AT)
(72) Erfinder: FREISINGER, Henry, A-1210 Wien (AT); WITTMANN, Heinz, A-1100 Wien (AT)
(74) Vertreter: Szász, Tibor, Dipl.-Ing.
(86) Internationale Anmeldenummer: EP9201917
(87) Internationale Veröffentlichungsnummer: WO9303804

(56) Entgegenhaltungen:
- AT-A- 375 833

## Beschreibung

Die Erfindung bezieht sich auf eine Sicherheitsskibindung mit einem auslösbaren Backen, bei dem mindestens ein an einem zu haltenden Skischuh angreifendes Halteorgan in dessen Haltestellung von einem zweiteiligen Halteteil gehalten ist, an dessen einem Teil eine die Haltekraft bestimmende, an einem Gehäuseteil abgestützte Feder angreift und dessen zweiter Teil an dem, bzw. an den Halteorgan(en) angreift, wobei diese beiden Teile über eine Kupplungseinrichtung miteinander lösbar bzw. zumindest in Richtung der Kraftwirkung der Feder bewegungsschlüssig verbindbar sind, welche Kupplungseinrichtung von einem von einer Signale mindestens eines Kraftaufnehmers verarbeitenden Auswerteschaltung gesteuerten, in seiner Drehrichtung umsteuerbaren Elektromotor gesteuert ist.

Eine solche Bindung wurde z.B. durch die AT-PS 375 833 bekannt. Bei dieser bekannten Lösung weist die Kupplungseinrichtung einander übergreifende Abschnitte der beiden, koaxial zueinander angeordneten Teile des Halteteiles auf, in deren Bereich Kupplungskörper, vorzugsweise Kugeln, auf dem eine schräg verlaufende Schulter aufweisenden übergriffenen Abschnitt gehalten sind und im übergreifenden Abschnitt Durchbrüche, deren Größe der Größe der Kupplungskörper zumindest entspricht, angeordnet sind. Dieser übergreifende Abschnitt ist von einer Hülse umgeben, die an ihrer Innenwand zumindest eine Freistellung zur Aufnahme der Kupplungskörper aufweist, die in der ausgelösten Stellung der Kupplungseinrichtung die Durchbrüche des übergreifenden Abschnittes überdeckt und die Kupplungskörper aufnehmen kann. Die Hülse selbst ist von einem Elektromotor axial verschiebbar der von einer die auf die Bindung einwirkenden Kräfte erfassenden Schaltung beaufschlagt ist.

Bei dieser im wesentlichen nach dem sogenannten Federzangenprinzip arbeitenden Bindungen muß die zum Verschieben der Hülse erforderliche Kraft, die im Falle einer Vereisung relativ groß sein kann, von dem Elektromotor aufgebracht werden. Dadurch ist es erforderlich, diesen entsprechend kräftig auszubilden, da ja die Auslösung im Bedarfsfalle sehr rasch erfolgen muß.

Ziel der Erfindung ist es, diese Nachteile zu vermeiden und eine Bindung der eingangs erwähnten Art vorzuschlagen, bei der mit einem kleinen und nur wenig Energie erfordernden Elektromotor das Auslangen gefunden werden kann und trotzdem ein hohes Maß an Auslösesicherheit auch im Falle einer Vereisung gewährleistet ist.

Erfindungsgemäß wird dies dadurch erreicht, daß die Kupplungseinrichtung mit einer Kupplungsfeder gegen ihre ausgerückte Stellung, in der die bewegungsschlüssige Verbindung der beiden Teile des Halteteiles gelöst ist, vorgespannt ist.

Durch diese Maßnahmen ist es möglich, die Kupplungsfeder relativ kräftig auszubilden und diese nach einer Auslösung über den Elektromotor zu spannen um die Kupplungseinrichtung einzurücken. Dies kann aber relativ langsam, z.B. innerhalb von 10 bis 20sec erfolgen, sodaß mit einem sehr kleinen und schwachen Elektromotor das Auslangen gefunden werden kann, der entsprechend untersetzt werden kann.

Bei einer erfindungsgemäßen Skibindung, bei der die Kupplungseinrichtung einander übergreifende Abschnitte der beiden, koaxial zueinander angeordneten Teile des Halteteiles aufweist, in deren Bereich Kupplungskörper, vorzugsweise Kugeln, auf dem eine schräg verlaufende Schulter aufweisenden übergriffenen Abschnitt gehalten und im übergreifenden Abschnitt Durchbrüche, deren Größe der Größe der Kupplungskörper zumindest entspricht, angeordnet sind und dieser übergreifende Abschnitt von einer Hülse umgeben ist, die an ihrer Innenwand zumindest eine Freistellung zur Aufnahme der Kupplungskörper aufweist, die in der ausgelösten Stellung der Kupplungseinrichtung die Durchbrüche des übergreifenden Abschnittes überdecken und die Kupplungskörper aufnehmen, kann nach einem weiteren Merkmal der Erfindung vorgesehen sein, daß die Kupplungsfeder an der Hülse in Umfangsrichtung angreift und weiters an einem mit der Hülse zusammenwirkenden, schwenkbar gehaltenen Klinkenteil angreift, wobei die Welle des Elektromotors, gegebenenfalls über ein Übertragungsglied mit dem Klinkenteil und der Hülse in Antriebsverbindung bringbar ist.

Auf diese Weise ergibt sich ein sehr einfacher Aufbau der Kupplungseinrichtung, wobei die für die Herstellung bzw. Lösung einer bewegungsschlüssigen Verbindung der beiden Teile des Halteteiles wesentliche Hülse durch den Klinkenteil einfach in ihrer von der Feder belasteten eingerückten Stellung gehalten und aus dieser über einen kurzen Weg freigegeben werden kann.

Weiters kann vorgesehen sein, daß das Übertragungsglied und der Klinkenteil auf der Welle des Elektromotors angeordnet sind, wobei der erstere unverdrehbar und der letztere verdrehbar gehalten sind.

Durch diese Maßnahmen wird ein sehr einfacher und kompakter Aufbau ermöglicht.

Nach einem weiteren Merkmal der Erfindung kann vorgesehen sein, daß der Klinkenteil im wesentlichen L-förmig ausgebildet ist, wobei der eine Schenkel mit einem radial von der Hülse abstehenden Ansatz derselben zusammenwirkt, bzw. an diesem zur Anlage bringbar ist und der zweite Schenkel bei in Auslöserichtung drehender Welle des Elektromotors mit einem exzentrischen Ansatz derselben oder des Übertragungsgliedes in Eingriff bringbar ist.

Dies ermöglicht eine einfache Betätigung der Hülse, wobei nach dem Erreichen der eingerückten Stellung der Hülse, in der es zu einer Verrastung des Klinkenteiles mit dem entsprechenden Ansatz der Hülse kommt, das Übertragungsglied wieder zurückgedreht werden kann.

Dabei kann weiters vorgesehen sein, daß eine bestimmte Stellungen der Welle des Elektromotors überwachende Einrichtung vorgesehen ist.

Dies ermöglicht es den Elektromotor beim Einrücken der Kupplungseinrichtung bis zu einer bestimmten Stellung der Welle, bzw. des Übertragungsgliedes laufen zu lassen, bei der es zu einem sicheren Verrasten des Klinkenteiles kommt, und anschließend den Elektromotor wieder zurückzudrehen, um seine Welle bzw. das Übertragungsglied in eine Stellung zu bringen, von der aus der Klinkenteil aus seiner verrasteten Stellung, in der er die Hülse in einer eine Verbindung der beiden Teile des Halteteiles sichernden Stellung hält, rasch herausbewegt werden kann.

Die zur Überwachung der Stellung der Welle des Elektromotors überwachende Einrichtung kann durch Positionsfühler, die an bestimmten Stellen rund um die Welle ortsfest angeordnet und mit einer entsprechenden Auswerteschaltung verbunden sind, oder aber auch durch eine Schrittschaltmotor, der für den Antrieb der das Übertragungsglied steuernden Welle vorgesehen ist, und eine entsprechende Ansteuerschaltung mit einem die einzelnen Schritte des Schrittschaltmotors zählenden Zähler gebildet sein, dessen Ausgänge eine entsprechende Umsteuerung und Stillsetzung des Schrittschaltmotors bewirken. In letzterem Fall kann auf die Anordnung von Positionsfühlern verzichtet werden, wodurch sich auch Justierarbeiten erübrigen.

Weiters kann vorgesehen sein, daß das Übertragungsglied im wesentlichen nockenartig ausgebildet ist und bei sich in Einrückrichtung der Kupplungsanordnung drehender Welle des Elektromotors an einem in radialer Richtung von der Hülse abstehenden Ansatz derselben, an dem vorzugsweise auch die Kupplungsfeder angreift, zur Anlage kommt und über diesen die Hülse entgegen der Kraft der Kupplungsfeder verdreht.

Auf diese Weise ergibt sich eine sehr einfacher Aufbau der Kupplungseinrichtung.

Die Erfindung wird nun anhand der Zeichnung näher erläutert. Dabei zeigen:
Fig. 1 schematisch einen Schnitt durch eine erfindungsgemäße Bindung,
Fig. 2 bis 4 schematisch die Kupplung in verschiedenen Stellungen, und
Fig. 5 einen Schnitt nach der Linie V-V in der Fig. 1.

Die Bindung weist zwei um gehäusefeste Achsen 1 schwenkbare Halteorgane auf, die als Sohlenhalter 2 dienen und L-förmig ausgebildet sind. Diese weisen einen im wesentlichen L-förmigen Querschnitt auf und übergreifen mit ihrem im wesentlichen parallel zur Oberfläche des Skis verlaufenden Schenkel die Sohle eines Skischuhs.

Die kürzeren Schenkel 3 der Sohlenhalter 2 sind von einer Druckplatte 4 übergriffen, die an der Stirnseite einer als Halteteil dienenden zweiteiligen Zugstange 5 angeordnet ist.

Diese Zugstange 5 durchsetzt eine im wesentlichen senkrecht zur Skioberfläche und der Längserstreckung des Skis verlaufende Wand 6 des Gehäuses des Backens und ist in diesem verschiebbar gehalten.

Die beiden Teile 7 und 8 der zweiteiligen Zugstange 5 sind über eine Kupplung 9 miteinander verbindbar.

Der Teil 8 der zweiteiligen Zugstange 5 ist mit einem Bund 10 versehen und ist in einer Bohrung einer weiteren im wesentlichen senkrecht zur Oberfläche des Skis und senkrecht zu dessen Längserstreckung verlaufenden Wand 11 des Gehäuses des Backens axial verschiebbar geführt.

An diesem Bund 10 der Zugstange 5, bzw. deren Teiles 8 ist eine Feder 12 abgestützt, die weiters an einer weiteren im wesentlichen senkrecht zur Oberfläche des Skis und senkrecht zu dessen Längserstreckung verlaufenden Wand 13 abgestützt ist und als Druckfeder ausgebildet ist.

Die Kupplung 9 besteht im wesentlichen aus einer Hülse 14, die die Wand 13 mit Spiel durchsetzt. Diese Hülse 14 ist, wie die Fig. 2 bis 4, die eine Ansicht der Kupplung 9 in Richtung auf die Sohlenhalter 2 unter Weglassung der Wand 13 und der Feder 12 zeigen, mit vier in ihre Innenwand eingearbeitete axial verlaufende Nuten 15 versehen. Außerdem ist die Hülse 14 mit einem nockenartigen Ansatz 16 versehen, an dem eine Kupplungsfeder 17 angreift, deren zweites Ende in einem Klinkenteil 18 eingehängt ist. Dabei greift die Kupplungsfeder 17 mit ihrem einen Ende in eine Bohrung 19 des Ansatzes 16 ein.

Der nockenartige Ansatz 16 weist eine Stützschulter 20 auf, die mit einer entsprechenden Ausnehmung 21 an dem Klinkenteil 18 zusammenwirkt.

Der Teil 7 der zweiteiligen Zugstange 5 greift in die Hülse 14 ein und weist einen als Kopf ausgebildeten Abschnitt 22 auf, der eine an dessen freier Stirnseite offenen Bohrung 23 aufweist. Dabei ist der Kopf 22 mit geringem Spiel in der Hülse 14 geführt und in dieser axial verschiebbar gehalten.

In diese Bohrung 23 greift der zweite Teil 8 der zweiteiligen Zugstange 5 ein, der ebenfalls mit einem als Kopf ausgebildeten Abschnitt 24 versehen ist, der über eine kegelige Mantelfläche 25 in den übrigen Bereich des Teiles 8 übergeht. An dieser kegeligen Mantelfläche 25 des Teiles 8 liegen Kupplungskörper 26, die als Kugeln ausgebildet sind, an, die in radialen Bohrungen 27 des Kopfes 22 geführt sind. Dabei ist die Lage der Bohrungen 27 durch die drehfest mit dem Teil 7 verbundenen Druckplatte 4 festgelegt, die eine im wesentlichen rechteckige Form aufweist und an einer Grundplatte 28 entlanggleiten kann, wobei eine Verdrehung der Druckplatte 4 und damit des Teiles 7 verhindert ist.

In der in der Fig. 1 dargestellten gekuppelten Stellung der Kupplung 9 sind, wie aus der Fig. 2 zu ersehen ist, die Nuten 15 der Hülse 14 gegenüber den radialen die Kupplungskörper 26 verschiebbar haltenden Bohrungen 27 des Kopfes 22 verschwenkt, sodaß die Kupplungskörper nicht radial nach außen ausweichen können und die kegelige Mantelfläche 25 des Kopfes 24 des Teiles 8 übergreifen. Dadurch kommt es über die Kupplungskörper zu einer eine Übertragung von Zugkräften ermöglichenden Verbindung zwischen den beiden Teilen 7 und 8 der zweiteiligen Zugstange 5.

Ein Verschwenken der beiden Sohlenhalter 2 ist daher nur unter Überwindung der Kraft der Feder 12 möglich.

Kommt dagegen die Hülse 14 durch Verdrehen in die aus der Fig. 3 ersichtlich Lage, so überdekken deren Nuten 15 die Bohrungen 27 des Kopfes 22. Es können daher die Kupplungskörper 26 durch die kegelige Mantelfläche 25 des Kopfes 24 des Teiles 8 radial nach außen gedrängt werden, wodurch der Formschluß gelöst wird und eine Übertragung von Zugkräften über die Kupplung 9 praktisch nicht mehr möglich ist. In diesem Falle ist für ein Verschwenken der Sohlenhalter 2 lediglich die Überwindung der Kraft einer relativ schwachen Rückstellfeder 29 erforderlich, die an der Schulter des Kopfes 22 und der Wand 6 abgestützt und als Druckfeder ausgebildet ist.

Die Steuerung der Kupplung 9 ist besser aus der Fig. 5 zu ersehen.

Der Klinkenteil 18 ist lose drehbar auf einer Antriebswelle 30 angeordnet, die die Wand 13 durchsetzt. Der die Antriebswelle 30 treibende Elektromotor 31 ist zwischen den Wänden 13 und 11 des Gehäuses angeordnet und mit einem angebauten Getriebe versehen.

Auf dieser Antriebswelle 30 ist ein Übertragungsglied 31 drehfest gehalten. Dieses Übertragungsglied 31 weist einen Mitnehmer 32 auf, der mit dem Klinkenteil 18 zusammenwirkt, der im wesentlichen L-förmig ausgebildet ist. In der in Fig. 5 und 2 dargestellten Ruhestellung der Kupplung, die dem Normalzustand der Bindung entspricht und in der eine Übertragung von Zugkräften ermöglicht ist, liegt der Mitnehmer 32 des Übertragungsgliedes 31 an dem kürzeren Schenkel des Klinkenteiles 18 an.

Durch eine geringfügige Verdrehung des Übertragungsgliedes 31 in Richtung des Pfeiles A, kommt es zu einer Verschwenkung des Klinkenteiles 18 und dieser verliert die Abstützung an der Stützschulter 20 des nockenartigen Ansatzes 16. Dadurch kann die Kupplungsfeder 17 den Klinkenteil 18 und den Ansatz 16 gegeneinander verdrehen. Dabei kommt aber der Klinkenteil 18 mit seinem kürzeren Schenkel bereits nach einer kurzen Wegstrecke an einem Anschlag 33 der Wand 13 zur Anlage, sodaß praktisch nur der Ansatz 16 und damit die Hülse 14 verdreht wird, wodurch, wie die Fig 3. zeigt, die Nuten 15 über den radialen Bohrungen 27 des Kopfes 22 zu liegen kommen und daher die Kupplungskörper 26 radial nach außen ausweichen können, sobald eine Zugkraft in die zweiteilige Zugstange 5 eingeleitet wird. Damit ist aber ein Verschwenken der Sohlenhalter 2 bereits bei einer Überwindung der Kraft der Rückstellfeder 29 möglich, sodaß der Backen keine nennenswerten Kräfte mehr aufnehmen kann und den Skischuh freigibt.

Bei der Auslösung des Klinkenteiles 18, d.h. bei einem Anstoßen desselben in Richtung des Pfeiles A, gleitet der Klinkenteil mit seinem längeren Schenkel in eine seitliche Freistellung 34 des Ansatzes 16, in deren Bereich dieser Ansatz eine geringere Dicke aufweist (Fig. 3).

Zur Rückstellung der Kupplung nach einem solchen Auslösevorgang wird die Antriebswelle 30 durch die Kupplungsfeder 17 in Richtung des Pfeiles R verdreht. Dabei kommt die Steuerkante 35 des Übertragungsgliedes 31 an dem Nocken 36 des Ansatzes 16 zur Anlage und dreht diesen samt der Hülse 14 zurück, bis die in der Fig. 4 dargestellte Lage erreicht ist und die Stützschulter 20 des Ansatzes 16 in die Ausnehmung 21 des Klinkenteiles 18 einrastet. Danach dreht der Elektromotor 37 die Antriebswelle 30 und damit das Übertragungsglied 31 in die aus der Fig. 2 ersichtliche Lage zurück, in der der Mitnehmer 32 an dem Klinkenteil 18 anliegt oder zwischen diesem und dem Mitnehmer 32 nur ein sehr kleiner Spalt verbleibt, um bereits nach kurzem weg den Klinkenteil 18 auslösen zu können.

Der Elektromotor 37 kann über entsprechende Positionsfühler gesteuert werden, die z.B. die Stellung des Übertragungsgliedes 31 und damit jene der Antriebswelle 30 erfassen und den Elektromotor 37 in seiner Drehrichtung umsteuern, sobald er nach Erhalt eines Auslösesignales, das in bekannter Weise durch eine Signale von Kraftaufnehmern verarbeitende Auswerteschaltung, die z.B. nach der DE-OS 25 19 544 ausgebildet sein kann, in Auslöserichtung (Pfeil A) einen für eine Auslösung ausreichenden Weg zurückgelegt hat. Das Auslösesignal, das an sich nur für einen sehr kurzen Zeitraum von einer solchen Auswerteschaltung bereitgestellt wird, kann dabei z.B. mittels einer monostabilen Multivibratorschaltung für eine ausreichend lange Zeit, z.B. 20sec, aufrecht erhalten werden. Eine weitere Umsteuerung der Drehrichtung erfolgt nach Erreichen der in der Fig. 4 dargestellten Stellung des Übertragungsgliedes 31, bzw. der Antriebswelle 30. Nach Erreichen der in der Fig. 2 dargestellten Ruhestellung, in der der Mitnehmer 32 dem kürzeren Schenkel des Klinkenteiles 18 sehr nahe ist oder an diesem anliegt, erfolgt die Stillsetzung des Elektromotors.

Die Überwachung der Lage der Antriebswelle 30 bzw. des Übertragungsgliedes 31 kann aber auch ohne Positionsfühler erfolgen. So kann der Elektromotor 37 als Schrittschaltmotor ausgebildet sein, der über eine durch ein Auslösesignal triggerbare Ansteuerschaltung gesteuert ist, die den oben erwähnten Ablauf in Form bestimmter Schrittzahlen in der einen wie auch in der anderen Richtung festlegt.

In beiden Fällen kann die Auslösung aufgrund des geringen hiefür erforderlichen Weges der Antriebswelle 30 sehr rasch erfolgen, wobei die relativ kräftige Kupplungsfeder 17 für ein rasches Verdrehen der Hülse 14 auch bei schwierigen Verhältnissen, wie z.B. bei einem Eisansatz sorgt. Die Rückstellung der Bindung in den gebrauchsfähigen Zustand nach einer Auslösung kann dagegen langsam erfolgen, da nach einem Sturz eines Skiläufers mit einer Zeitspanne von ca. 20 bis 30sec zu rechnen ist, bis dieser wieder in der Lage ist in die Bindung einzusteigen. Da das Aufziehen der Kupplungsfeder 17 bei der Rückstellung der Hülse 14 mit sehr geringer Geschwindigkeit erfolgen kann, da zwischen einem Sturz mit Auslösung der Bindung bis zum Wiedereinstieg in dieses ohnehin mindestens 30sec vergehen, braucht der Elektromotor nur eine entsprechend geringe Leistung aufweisen, sodaß er klein gebaut werden kann.

## Patentansprüche

1. Sicherheitsskibindung mit einem auslösbaren Backen, bei dem mindestens ein an einem zu haltenden Skischuh angreifendes Halteorgan (2) in dessen Haltestellung von einem zweiteiligen Halteteil (5) gehalten ist, an dessen einem Teil (8) eine die Haltekraft bestimmende, an einem Gehäuseteil abgestützte Feder (12) angreift und dessen zweiter Teil (7) an dem, bzw. an den Halteorgan(en) (2) angreift, wobei diese beiden Teile (7,8) über eine Kupplungseinrichtung (9) miteinander lösbar bzw. zumindest in Richtung der Kraftwirkung der Feder (12) bewegungsschlüssig verbindbar sind, welche Kupplungseinrichtung (9) von einem von einer Signale mindestens eines Kraftaufnehmers verarbeitenden Auswertschaltung gesteuerten, in seiner Drehrichtung umsteuerbaren Elektromotor (31) gesteuert ist, dadurch gekennzeichnet, daß die Kupplungseinrichtung (9) mit einer Kupplungsfeder (17) gegen ihre ausgerückte Stellung, in der die bewegungsschlüssige Verbindung der beiden Teile (7,8) des Halteteiles (5) gelöst ist, vorgespannt ist.

2. Sicherheitsskibindung nach Anspruch 1, bei der die Kupplungseinrichtung einander übergreifende Abschnitte (22, 24) der beiden, koaxial zueinander angeordneten Teile (7, 8) des Halteteiles (5) aufweist, in deren Bereich Kupplungskörper (26) vorzugsweise Kugeln auf dem eine schräg verlaufende Schulter aufweisende übergriffenen Abschnitt (24) gehalten und im übergreifenden Abschnitt (22) Durchbrüche (27), deren Größe der Größe der Kupplungskörper (26) zumindest entspricht, angeordnet sind und dieser übergreifende Abschnitt (22) von einer Hülse (14) umgeben ist, die an ihrer Innenwand zumindest eine Freistellung (15) zur Aufnahme der Kupplungskörper (26) aufweist, die in der ausgelösten Stellung der Kupplungseinrichtung (9) die Durchbrüche (27) des übergreifenden Abschnittes (22) überdecken und die Kupplungskörper (26) aufnehmen, dadurch gekennzeichnet, daß die Kupplungsfeder (17) an der Hülse (14) in Umfangsrichtung angreift und weiters an einem mit der Hülse (14) zusammenwirkenden, schwenkbar gehaltenen Klinkenteil (18) angreift, wobei die Welle des Elektromotors (27), gegebenenfalls über ein Übertragungsglied (31) mit dem Klinkenteil (18) und der Hülse (14) in Antriebsverbindung bringbar ist.

3. Sicherheitsskibindung nach einem der Ansprüche 1 oder 2, dadurch gekennzeichnet, daß das Übertragungsglied (31) und der Klinkenteil (18) auf der Welle (30) des Elektromotors (37) angeordnet sind, wobei der erstere unverdrehbar und der letztere verdrehbar gehalten sind.

4. Sicherheitsskibindung nach einem der Ansprüche 1 bis 3, dadurch gekennzeichnet, daß der Klinkenteil (18) im wesentlichen L-förmig ausgebildet ist, wobei der eine Schenkel ein mit einem radial von der Hülse (14) abstehenden Ansatz (16) derselben zusammenwirkt, bzw. an diesem zur Anlage bringbar ist und der zweite Schenkel bei in Auslöserichtung drehender Welle (30) des Elektromotors (37) mit einem exzentrischen Mitnehmer (32) derselben oder des Übertragungsgliedes (31) in Eingriff bringbar ist.

5. Sicherheitsskibindung nach einem der Ansprüche 1 bis 5 dadurch gekennzeichnet, daß das Übertragungsglied (31) im wesentlichen nockenartig ausgebildet ist und bei sich in Einrückrichtung der Kupplungsanordnung (9) drehender Welle (30) des Elektromotors (37) an einem in radialer Richtung von der Hülse (14) abstehenden Ansatz (16) derselben, an dem vorzugsweise auch die Kupplungsfeder (17) angreift, zur Anlage kommt und über diesen die Hülse (14) entgegen der Kraft der Kupplungsfeder (17) verdreht.

6. Sicherheitsskibindung nach einem der Ansprüche 1 bis 5, dadurch gekennzeichnet, daß eine bestimmte Stellungen der Welle (30) des Elektromotors (37) überwachende Einrichtung vorgesehen ist.

## Claims

1. A safety ski binding comprising a releasable clamp assembly wherein at least one retainer element (2) engaging a ski boot to be retained is held in its retaining position by a two-component holding member (5) having its first component subjected to the action of a spring (12) determining the holding force and taking support on a housing part, and its second component (7) in engagement with said retainer element(s) (2), said two components (7, 8) being adapted to be releasably interlocked for transmission of movement at least in the direction Of the force exerted by said spring (12), by a coupling mechanism (9) controlled by a reversible electric motor (31) itself controlled by a processor circuit processing signals generated by at least one force sensor, characterized in that said coupling mechanism (9) is biased by a coupling spring (17) in opposition to its released position in which the movement-transmitting interlock of said two components (7, 8) of said holding member (5) is released.

2. A safety ski binding according to claim 1, wherein said coupling mechanism comprises mutually overlapping sections (22, 24) of said two coaxially disposed components (7, 8) of said holding member (5), at the location whereof coupling bodies (26), preferably balls, are retained on the overlapped section (24) formed with an obliquely extending shoulder, and the overlapping section (22) is provided with apertures (27) the size of which at least corresponds to the size of said coupling bodies (26), said overlapping section (22) being surrounded by a sleeve (14) having its inner wall surface formed with at least one recess (15) for receiving said coupling bodies (26) therein, and adapted in the released state of said coupling mechanism (9) to be aligned with said apertures (27) of said overlapping section (22) so as to receive said coupling bodies (26) therein,
characterized in that said coupling spring (17) acts on said sleeve (14) in the circumferential direction end is otherwise engaged with a pivotally supported pawl member (18) cooperating with said sleeve (14), the shaft of said electric motor (27) being adapted to be operatively connected, as the case may be by way of a transmission member (31), to said pawl member (18) and said sleeve (14).

3. A safety ski binding according to any of claims 1 or 2, characterized in that said transmission member (31) and said pawl member (18) are disposed on said shaft (30) of said electric motor (37), the formed being fixedly mounted thereon, and the latter freely rotatable.

4. A safety ski binding according to any of claims 1 to 3, characterized in that said pawl member (18) is substantially L-shaped, with a first leg cooperating with or adapted, respectively, to be brought into engagement with a projection (16) of said sleeve (14) projecting radially therefrom, and a second leg adapted when said shaft (30) of said electric motor (37) rotates in the release direction, to be brought into engagement with an excentric driver member thereof or of said transmission member (31

5. A safety ski binding according to any of claims 1 to 4, characterized in that said transmission member (31) is substantially formed as a cam and adapted when said shaft (30) of said electric motor (37) rotates in the interlock direction of said coupling mechanism (9), to be brought into engagement with a projection (16) of said sleeve (14) projecting radially therefrom and being preferably also engaged by said coupling spring (17), to thereby turn said sleeve (14) in opposition to the force of said coupling spring (17).

6. A safety ski binding according to any of claims 1 to 5, characterized in that means is provided for detecting determined positions of said shaft (30) of said electric motor (37).

## Revendications

1. Fixation de sécurité pour skis, munie d'une mâchoire déclenchable dans laquelle au moins un organe de retenue (2) venant en prise avec une chaussure de ski à retenir est arrêté, dans la position de retenue de cette dernière, par une pièce de retenue (5) en deux parties, avec l'une (8) des parties de laquelle vient en prise un ressort (12) déterminant la force de retenue et prenant appui sur une partie de boîtier, et dont la seconde partie (7) vient respectivement en prise avec l' (les) organe(s) de retenue (2), ces deux parties (7, 8) pouvant être reliées l'une à l'autre par l'intermédiaire d'un dispositif d'accouplement (9), respectivement de manière libérable ou au moins avec faculté de mouvement dans la direction de l'effet élastique du ressort (12), lequel dispositif d'accouplement (9) est commandé par un moteur électrique (31) dont la commande du sens de rotation peut être inversée, et qui est piloté par un circuit d'interprétation traitant des signaux d'au moins un capteur de forces, caractérisée par le fait que le dispositif d'accouplement (9) est préchargé, par un ressort d'accouplement (17), vers sa position neutralisée dans laquelle la liaison mobile des deux parties (7, 8) de la pièce de retenue (5) est rompue.

2. Fixation de sécurité pour skis, selon la revendication 1, dans laquelle le dispositif d'accouplement présente des régions (22, 24), se coiffant mutuellement, des deux parties (7, 8) de la pièce de retenue (5) agencées coaxialement l'une à l'autre, au voisinage desquelles des corps d'accouplement (26), de préférence des billes, sont retenus sur la région coiffée (24) munie d'un épaulement s'étendant à l'oblique ; des évidements (27), dont la taille correspond au moins à la taille des corps d'accouplement (26), sont pratiqués dans la région coiffante (22) ; et cette région coiffante (22) est entourée par une douille (14) comportant, sur sa paroi intérieure, au moins une dépouille (15) qui est destinée à recevoir les corps d'accouplement (26) et qui, dans la position neutralisée du dispositif d'accouplement (9), recouvre les évidements (27) de la région coiffante (22) et reçoit les corps d'accouplement (26), caractérisée par le fait que le ressort d'accouplement (17) vient en prise avec la douille (14) dans la direction circonférentielle et vient, par ailleurs, en prise avec une pièce encliquetable (18) retenue pivotante et coopérant avec la douille (14), l'arbre du moteur électrique (27) pouvant éventuellement, par l'intermédiaire d'un organe de transmission (31), être mis en liaison d'entraînement avec la pièce encliquetable (18) et avec la douille (14).

3. Fixation de sécurité pour skis, selon l'une des revendications 1 ou 2, caractérisée par le fait que l'organe de transmission (31) et la pièce encliquetable (18) sont disposés sur l'arbre (30) du moteur électrique (37), le premier étant retenu sans faculté de rotation et la seconde étant retenue avec faculté de rotation.

4. Fixation de sécurité pour skis, selon l'une des revendications 1 à 3, caractérisée par le fait que la pièce encliquetable (18) est pour l'essentiel réalisée de configuration en L, l'une des branches coopérant avec un appendice (16) saillant radialement au-delà de la douille (14), ou pouvant respectivement être mise en contact avec ce dernier, et la seconde branche pouvant être mise en prise, lorsque l'arbre (30) du moteur électrique (37) tourne dans le sens du déclenchement, avec un entraîneur excentré (32) dudit arbre ou de l'organe de transmission (31).

5. Fixation de sécurité pour skis, selon l'une des revendications 1 à 5, caractérisée par le fait que l'organe de transmission (31) est pour l'essentiel réalisé à la manière d'une came ; vient s'appliquer, lorsque l'arbre (30) du moteur électrique (37) tourne dans la direction d'engagement du dispositif d'accouplement (9), contre un appendice (16) saillant radialement au-delà de la douille (14) et avec lequel, de préférence, le ressort d'accouplement (17) vient également en prise ; et imprime à la douille (14), par l'intermédiaire dudit appendice, une rotation s'opposant à la force du ressort d'accouplement (17).

6. Fixation de sécurité pour skis, selon l'une des revendications 1 à 5, caractérisée par la présence d'un dispositif surveillant des positions déterminées de l'arbre (30) du moteur électrique (37).
